# EUROPÄISCHE PATENTSCHRIFT

(11) **EP 0 645 343 B1**
(45) Veröffentlichungstag und Bekanntmachung des Hinweises auf die Patenterteilung: **05.03.1997**
(21) Anmeldenummer: 94114516.1
(22) Anmeldetag: 15.09.1994
(51) Int. Cl.: B67D 5/34

(54) **Pilotgesteuertes Ventil für Kraftfahrzeug-Tankanlagen**
Pilot controlled valve for petrol stations
Vanne à clapet pilote pour stations d'essence

(30) Priorität: 16.09.1993 DE 4331568
(43) Veröffentlichungstag der Anmeldung: 29.03.1995
(73) Patentinhaber: Bürkert Werke GmbH & Co., D-74653 Ingelfingen (DE)
(72) Erfinder: Böke, Harald, D-32689 Kalletal-Kalldorf (DE)
(74) Vertreter: Degwert, Hartmut, Dipl.-Phys.

(56) Entgegenhaltungen:
- DE-A- 2 438 590
- DE-B- 1 208 960
- DE-B- 1 271 477
- FR-A- 2 250 059

## Beschreibung

Die Erfindung betrifft ein pilotgesteuertes Ventil nach dem Oberbegriff des Anspruchs 1.

Ein derartiges Ventil ist aus der DE-B-12 08 960 bekannt. Bei diesem Ventil wird der Verschlußkörper auf beiden Seiten mit demselben Flüssigkeitsdruck beaufschlagt und nur durch die Kraft der sich auf ihm abstützenden Druckfeder gegen den Ventilsitz gehalten. Zudem ist in dem Druckausgleichskanal, der den Druckausgleichsraum mit dem Zuflußkanal strömungsmäßig verbindet, ein Rückschlagventil angeordnet, das den Druckausgleichskanal in Strömungsrichtung vom Druckausgleichsraum zum Zuflußkanal schließt. Durch diese Maßnahme wird verhindert, daß, falls aus irgendeinem Grund der Flüssigkeitsdruck auf der Seite des Abflußkanals den Druck im Druckausgleichsraum deutlich überschreitet, so daß die Kraft der Feder überwunden wird, der Verschlußkörper vom Ventilsitz abhebt und Kraftstoff in Richtung des Zuflußkanals zurückfließen kann. Dies ist deshalb wichtig, da aufgrund der für Kraftfahrzeug-Tankanlagen geltenden Bestimmungen eine genaue Dosierung erfolgen muß. Ein Zurückfließen des dosierten Kraftstoffs kann insbesondere durch Ausdehnen des Kraftstoffs z.B. durch Sonnenerwärmung erfolgen. Durch das Vorsehen des Rückschlagventils im Druckausgleichskanal wird das Ventil gegendruckdicht und es können weitere Rückschlagventile in der Kraftfahrzeug-Tankanlage zum Verhindern des Zurückfließens des dosierten Kraftstoffs entfallen. Da jedoch bei dem bekannten pilotgesteuerten Ventil, wenn sich dieses im geschlossenen Zustand befindet, Kraftstoff eingeschlossen ist, kann sich dieser bei Erwärmung ausdehnen, was zu gefährlichen unkontrollierten Leckageströmungen führen kann.

Aufgabe der Erfindung ist es, unkontrollierte Leckageströmungen durch eine erwärmungsbedingte Ausdehnung von eingeschlossenem Kraftstoff zu verhindern.

Diese Aufgabe wird bei einem pilotgesteuerten Ventil der eingangs angegebenen Art erfindungsgemäß dadurch gelöst, daß in dem Ventilkörper ein Überdruckventil integriert ist, das eine Strömungsverbindung zum Zuflußkanal hin öffnet, wenn auf der durch den Verschlußkörper abgegrenzten Abflußseite des Ventils ein Druck herrscht, der den auf der Zuflußseite um einen vorbestimmten Wert überschreitet. Dadurch kann sich der eingeschlossene Kraftstoff ohne Gefährdung ausdehnen.

Eine besonders einfache Bauform wird erreicht, wenn gemäß einer voneilhaften Ausführungsform der Druckausgleichskanal den Verschlußkörper durchsetzt und somit auch das Rückschlagventil am Verschlußkörper angeordnet werden kann.

Eine weitere einfache Anordnung des Überdruckventils wird erreicht, wenn dieses in einem Entlastungskanal angeordnet wird, der von dem durch das Pilotventil gesteuerten Strömungsweg abzweigt und zu dem Zuflußkanal führt.

Bei dem erfindungsgemäßen Ventil kann der Verschlußkörper als Ventilteller oder Membran ausgebildet werden. Es sind Bauformen mit Anströmung gegen den Ventilsitz oder über den Ventilsitz möglich. Ferner können Ausführungen mit zweistufiger Dosierung (Grob- und Feindosierung) oder auch stufenloser Dosierung verwirklicht werden. Gemäß einer besonders vorteilhaften Ausführungsform wird eine stufenlose Dosierung mit nur einem Pilotventil erreicht, welches als stufenloses Proportional-Magnetventil ausgebildet ist.

Besonders hervorzuheben sind ferner Ausführungsformen, bei denen die Anströmung gegen den Ventilsitz erfolgt, die Ringkammer also mit dem Abflußkanal verbunden ist, da bei solchen Bauformen alle erforderlichen Steuerbohrungen und -kanäle mit dem Druckausgleichsraum in einem von zwei Gehäuseteilen angeordnet werden können, aus denen der Ventilkörper zusammengesetzt ist.

Weitere Merkmale und Vorteile der Erfindung ergeben sich aus der folgenden Beschreibung mehrerer Ausführungsformen und aus der Zeichnung, auf die Bezug die genommen wird. In der Zeichnung zeigen:
- Fig. 1: eine Schnittansicht einer ersten Ausführungsform des Ventils;
- Fig. 2: eine vergrößerte Detailansicht eines als Ventilteller ausgebildeten Verschlußkörpers;
- Fig. 3: eine Detailansicht eines durch den Verschlußkörper führenden Druckausgleichskanals mit zugeordnetem Rückschlagventil; und
- Figuren 4 bis 7: schematische Darstellungen mehrerer Ausführungsvarianten des Ventils.

Bei der in Fig. 1 gezeigten Ausführungsform des pilotgesteuerten Ventils für Kraftfahrzeug-Tankanlagen bilden zwei zusammengesetzte Gehäuseteile 10 und 12 einen Ventilkörper. In dem Gehäuseteil 10 sind ein Zuflußkanal 14, ein Abflußkanal 16 und ein mit diesen in Verbindung stehender Ringkanal 18 ausgebildet. Der Ringkanal 18 umgibt einen ringförmigen Ventilsitz 20, an dem der Zuflußkanal 14 ausmündet.

In dem Gehäuseteil 12 ist ein zylindrischer Druckausgleichsraum 22 gebildet. In diesem Druckausgleichsraum 22 ist ein als Ventilteller ausgebildeter Verschlußkörper 24 nach Art eines an seinem Umfang abgedichteten Kolbens axial verschiebbar aufgenommen. Eine Druckfeder 26 ist zwischen dem Verschlußkörper 24 und der diesem gegenüberliegenden Begrenzungswandung des Druckausgleichsraums 22 abgestützt. Durch diese Druckfeder 26 wird der Verschlußkörper 24 gegen den Ventilsitz 20 beaufschlagt.

Das Ventil ist für eine zweifstufige Dosierung ausgelegt und mit zwei Pilotventilen 30, 32 versehen. Der Ventilraum 34 des Pilotventils 30 ist durch eine Bohrung 36 mit dem Druckausgleichsraum 22 verbunden. Der Ventilraum 38 des Pilotventils 32 ist durch eine Bohrung 40 mit dem Druckausgleichsraum 22 verbunden. Ferner ist der Ventilraum 34 des Pilotventils 30 durch eine von einem Ventilsitz umgebene Steuerbohrung 41 mit einem ersten Abschnitt eines Steuerkanals 42 verbunden, der sich in dem den Pilotventilen 30, 32 benachbarten Bereich des Gehäuseteils 12 erstreckt und zur Außenseite des Gehäuseteils 12 hin durch eine eingepreßte Kugel 44 verschlossen ist sowie mit zwei weiteren, zum ersten Abschnitt dieses Steuerkanals 42 rechtwinkligen Kanalabschnitten 43, 45 in Verbindung steht, die in den Ringkanal 18 einmünden. Mit dem Steuerkanal 42 ist ferner über eine Steuerbohrung 46 der Ventilraum 38 des Pilotventils 32 verbunden. Die Steuerbohrung 46 hat einen geringeren Querschnitt als die Steuerbohrung 41. Auch die Steuerbohrung 46 bildet auf ihrer von dem Steuerkanal 42 abgewandten Seite einen Ventilsitz. Jedes Pilotventil 30, 32 weist zum Zusammenwirken mit dem zugehörigen Ventilsitz ein Ventilglied 48 bzw. 50 auf, das durch einen in der Zeichnung nicht dargestellten Elektromagnet betätigt wird.

Durch den Verschlußkörper 20 führt ein Druckausgleichskanal 52 koaxial hindurch und verbindet den Zuflußkanal 14 mit dem Druckausgleichsraum 22. Der Druckausgleichskanal 52 ist auf seiner dem Druckausgleichsraum 22 zugewandten Seite von einem ringförmigen Ventilsitz 54 umgeben, gegen den eine Ventilkugel 56 durch eine Druckfeder 58 in Anlage gehalten wird. Auf diese Weise ist ein Rückschlagventil gebildet, das eine Strömung durch den Druckausgleichskanal 52 nur in der Strömungsrichtung vom Zuflußkanal 14 in den Druckausgleichsraum 22 zuläßt.

Von dem Steuerkanal 42 ist ein Entlastungskanal 60 abgezweigt, der aus zwei zueinander rechtwinkligen Kanalabschnitten besteht, wovon der eine, auf der Seite des Steuerkanals 42 gelegene mit einem Überdruckventil ausgestattet ist und der andere, mit 62 bezeichnete Kanalabschnitt mit einer Bohrung 64 in der benachbarten Wandung des Gehäuseteils 10 fluchtet und in den Zuflußkanal 14 ausmündet. Das Überdruckventil ist durch eine Ventilkugel 66 gebildet, die durch eine Druckfeder 68 gegen einen Ventilsitz im Entlastungskanal 60 beaufschlagt wird. Die Druckfeder 68 stützt sich mit ihrem von der Ventilkugel 66 abgewandten Ende auf einer Kugel 70 ab, die in den Entlastungskanal 60 eingepreßt ist und diesen nach außen hin verschließt.

Der durch eine (nicht gezeigte) Pumpe der Kraftfahrzeug-Tankanlage geförderte flüssige Kraftstoff strömt durch den Zuflußkanal 14 in den Ventilkörper und überwindet die Kraft der Druckfeder 58, so daß die Ventilkugel 56 von dem Ventilsitz 54 abhebt und der Kraftstoff durch den Druckausgleichskanal 52 in den Druckausgleichsraum 22 gelangt. Der Verschlußkörper 24 wird daher auf beiden Seiten durch den Flüssigkeitsdruck beaufschlagt, auf der Seite des Druckausgleichsraums 22 jedoch zusätzlich durch die Druckfeder 26. Folglich wird der Verschlußkörper 24 in Anlage an den Ventilsitz 20 gehalten. Das Ventil ist geschlossen.

Durch einen Schalter in der (nicht gezeigten) Zapfpistole der Tankanlage wird der Elektromagnet des Pilotventils 30 betätigt. Das Ventilglied 48 wird von dem zugeordneten Ventilsitz abgehoben, so daß nunmehr ein Strömungsweg aus der Druckausgleichskammer 22 über den Kanal 36, den Ventilraum 34, die Steuerbohrung 41 und den Steuerkanal 42 zum Abflußkanal 16 hin hergestellt ist. Das Pilotventil 30 steuert diesen Strömungsweg. Da der Kraftstoff nunmehr aus der Druckausgleichskammer 42 zum Abflußkanal 16 abfließen kann, ist der Verschlußkörper 24 auf seiner dem Druckausgleichsraum zugewandten Seite entlastet, so daß nunmehr der Flüssigkeitsdruck auf seiner gegenüberliegenden Seite überwiegt und den Verschlußkörper 24 vom Ventilsitz 20 abhebt. Der Kraftstoff fließt nun durch den Zuflußkanal 14 über den Ventilsitz 20 und in den Ringraum 18, woraus er zum Abflußkanal 16 abströmt.

Das Pilotventil 32 arbeitet mit feinerer Dosierung als das Pilotventil 30, jedoch prinzipiell in gleicher Weise, so daß sich eine erneute Funktionsbeschreibung erübrigt.

Falls der Flüssigkeitsdruck aus irgendeinem Grund im Abflußkanal 16 größer wird als im Zuflußkanal 14, nimmt auch der Flüssigkeitsdruck im Druckausgleichsraum 22 diesen höheren Wert an, und die Ventilkugel 56 wird mit Unterstützung durch die Druckfeder 58 gegen ihren Ventilsitz 54 bewegt, um den Druckausgleichskanal 52 zu schließen. Der Verschlußkörper 24 wird daher in Anlage an seinem Ventilsitz 20 gehalten. Das Ventil ist also gegendruckdicht.

Wenn sich durch Erwärmung des im Ventilkörper eingeschlossenen Kraftstoffes, beispielsweise bei Sonneneinstrahlung, ein hoher Überdruck einstellt, so wirkt dieser auf die Ventilkugel 66, bis die Druckfeder 68 bei einem vorbestimmten Überdruck nachgibt und den Entlastungskanal 60 zum Zuflußkanal 14 hin öffnet.

Bei der in Fig. 2 gezeigten Ausführungsvariante ist der Ringraum 18 mit dem Zuflußkanal 14 verbunden und der Abflußkanal 16 von dem Ventilsitz 20 umgeben. Durch den Verschlußkörper 24 führen zwei Druckausgleichskanäle 52A, 52B, die jeweils auf ihrer dem Druckausgleichsraum 22 zugewandten Seite durch eine elastische Ventilklappe 53A bzw. 53B verschließbar sind.

Wie in Fig. 3 gezeigt ist, kann auch bei der Bauform nach Fig. 2 jedes der beiden Rückschlagventile als Kugelventil ausgebildet sein, in ähnlicher Weise wie bei der Ausführungsform nach Fig. 1.

Die Figur 4 zeigt schematisch eine Variante der Ausführungsform nach Figur 1. Bei dieser Variante besteht der Verschlußkörper aus einem starren Mittelteil 24A, auf dem sich die Druckfeder 26 abstützt, und einer daran angeschlossenen, ringförmigen Membran 24B, deren Außenumfang zwischen den Gehäuseteilen 10 und 12 eingespannt ist.

Bei den Ausführungsformen nach den Figuren 5 bis 7 ist jeweils nur ein Pilotventil 30 vorgesehen. Dieses Pilotventil 30 wird vorzugsweise als stufenloses Proportional-Magnetventil ausgebildet, so daß auch mit nur einem Pilotventil eine feine Dosierung des Kraftstoffs realisierbar ist.

Wie aus Fig. 5 ersichtlich ist, besteht der Verschlußkörper 24 aus einer starren Ventilplatte. Wie bei der Ausführungsform nach Fig. 1 ist der Ringkanal 18 mit dem Abflußkanal 16 verbunden. Von dem Steuerkanal 42 zweigt unmittelbar der Entlastungskanal 60 ab, der unter Zwischenfügung des Überdruckventils mit der Ventilkugel 66 in einen Verbindungskanal im Gehäuseteil 10 übergeht, welcher in den Zuflußkanal 14 mündet Der Ventilraum 34 des Pilotventils 30 ist über den Verbindungskanal 36 mit dem Druckausgleichsraum 22 verbunden und umgibt einen Ventilsitz, an dem eine mit dem Steuerkanal 42 verbundene Steuerbohrung 40 ausmündet. Bei dieser Ausführungsform wird die Dosierung des Kraftstoffs durch Pulsbreitenmodulation des dem Elektromagnet des Pilotventils 30 zugeführten Erregungsstromes gesteuert.

Bei den Ausführungsformen nach den Figuren 6 und 7 ist jeweils der Ringkanal 18 mit dem Zuflußkanal 14 verbunden. Ferner ist der Verschlußkörper 24 als Membran ausgebildet, die in ihrem mittleren Bereich durch eine starre Platte versteift ist. Die Rückschlagventile sind wie bei Fig. 2 durch elastische Ventilklappen 53a, 53b gebildet. Die verschiedenen Kanäle und Bohrungen sind in ähnlicher Weise wie in Fig. 5 angeordnet und ausgebildet, jedoch ist die Lage des Überdruckventils verändert, da der Entlastungskanal 60 stets in den Zuflußkanal 14 führen muß.

Bei der Ausführungsform nach Fig. 7 ist wiederum der Verschlußkörper 24 als starrer Ventilteller ausgebildet, in ähnlicher Weise wie bei der Ausführungsvariante nach Fig. 2. Eine Besonderheit dieser Ausführungsform besteht darin, daß der durch das Pilotventil 30 gesteuerte Strömungsweg einen koaxial durch den Verschlußkörper 24 hindurchführenden Steuerkanal 70 aufweist, der an seinem in den Druckausgleichsraum 22 mündenden Ende von einem ringförmigen Ventilsitz 72 umgeben ist, mit dem das Ventilglied 74 des Pilotventils 30 unmittelbar zusammenwirkt. Das Ventilglied 74 ist von einem ringförmigen Ventilraum 76 umgeben, von dem ein Steuerkanal 78 abzweigt, der durch einen dazu senkrechten Entlastungskanal 60, der durch ein Überdruckventil mit einer Ventilkugel 66 gesteuert wird, mit dem Zuflußkanal 14 verbunden ist. Bei dieser besonders einfachen Ausführungsform sind alle Steuerbohrungen- und -kanäle in dem Gehäuseteil 12 angeordnet, wodurch die Herstellung vereinfacht wird.

## Patentansprüche

1. Pilotgesteuertes Ventil für Kraftfahrzeug-Tankanlagen, mit einem Ventilkörper, in dem ein Zuflußkanal (14), ein Abflußkanal (16), ein ringförmiger Ventilsitz (20) und ein diesen umgebender Ringkanal (18) gebildet sind, mit einem Verschlußkörper (24), der durch eine Druckfeder (26) in Anlage an den Ventilsitz (20) beaufschlagt wird und auf seiner von dem Ventilsitz abgewandten Seite einen Druckausgleichsraum (22) abgrenzt, der durch wenigstens einen Druckausgleichskanal (52) mit dem Zuflußkanal (14) in Strömungsverbindung steht, und mit wenigstens einem Pilotventil (30, 32), durch das ein Strömungsweg (42) zwischen dem Druckausgleichsraum (22) und dem Abflußkanal (16) steuerbar ist, wobei in dem Druckausgleichskanal (52) ein Rückschlagventil (54, 56) angeordnet ist, das diesen in Strömungsrichtung vom Druckausgleichsraum (22) zum Zuflußkanal (14) schließt, dadurch gekennzeichnet, daß in den Ventilkörper (10, 12) ein Überdruckventil (66, 68) integriert ist, das eine Strömungsverbindung zum Zuflußkanal (14) hin öffnet, wenn auf der durch den Verschlußkörper (24) abgegrenzten Abflußseite des Ventils ein Druck herrscht, der den auf der Zuflußseite um einen vorbestimmten Wert überschreitet.

2. Ventil nach Anspruch 1, dadurch gekennzeichnet, daß der Druckausgleichskanal (52) den Verschlußkörper (24) durchsetzt.

3. Ventil nach Anspruch 1 oder 2, dadurch gekennzeichnet, daß das Überdruckventil (66, 68) in einem Entlastungskanal (60) angeordnet ist, der von dem durch das Pilotventil (30, 32) gesteuerten Strömungsweg (42) abzweigt und zu dem Zuflußkanal (14) führt.

4. Ventil nach einem der vorstehenden Ansprüche, dadurch gekennzeichnet, daß das Rückschlagventil (54, 56) durch einen die Mündungsöffnung des Druckausgleichskanals (52) auf der Seite des Druckausgleichsraumes (22) umgebenden, ringförmigen Dichtsitz (54) und eine durch eine Druckfeder (58) in Anlage gegen den Dichtsitz (54) beaufschlagte Ventilkugel (56) gebildet ist.

5. Ventil nach einem der Ansprüche 1 bis 3, dadurch gekennzeichnet, daß das Rückschlagventil durch einen die Mündungsöffnung des Druckausgleichskanals (52) auf der Seite des Druckausgleichsraumes (22) umgebenden, ringförmigen Dichtsitz und eine elastisch gegen den Dichtsitz gehaltene Ventilklappe (53A, 53B) gebildet ist.

6. Ventil nach einem der vorstehenden Ansprüche, dadurch gekennzeichnet, daß der Verschlußkörper (24) von mehreren Druckausgleichskanälen (52A, 52B) mit jeweils zugeordnetem Rückschlagventil (53A, 53B) durchsetzt ist.

7. Ventil nach einem der vorstehenden Ansprüche, dadurch gekennzeichnet, daß der Verschlußkörper (24) durch einen Ventilteller gebildet ist.

8. Ventil nach einem der Ansprüche 1 bis 6, dadurch gekennzeichnet, daß der Verschlußkörper (24) durch eine an ihrem Außenrand im Ventilkörper (10, 12)eingespannte Membran (24B) mit einem starren Mittelteil (24A), an dem die Druckfeder (26) abgestützt ist, gebildet ist.

9. Ventil nach einem der vorstehenden Ansprüche, dadurch gekennzeichnet, daß zwei Pilotventile (30, 32) vorgesehen sind, die Strömungsverbindungen (40, 46) verschiedener Weite zwischen dem Druckausgleichsraum (22) und dem Abflußkanal (16) steuern.

10. Ventil nach einem der vorstehenden Ansprüche, dadurch gekennzeichnet, daß der Ventilkörper aus zwei Gehäuseteilen (10, 12) zusammengesetzt ist, von denen der erste (10) den Zuflußkanal (14), den Abflußkanal (16) und den Ringkanal (18) aufweist und der zweite (12) die Druckausgleichskammer (22) und den durch das Pilotventil (30, 32) gesteuerten Strömungsweg (42) enthält.

11. Ventil nach Anspruch 10, dadurch gekennzeichnet, daß der zweite Gehäuseteil (12) das Überdruckventil (66, 68) enthält.

12. Ventil nach Anspruch 11, dadurch gekennzeichnet, daß der Ringkanal (18) mit dem Abflußkanal (16) verbunden ist, daß der durch das Pilotventil (30, 32) gesteuerte Strömungsweg (42) zumindest nahezu vollständig in dem zweiten Gehäuseteil (12) ausgebildet ist und daß der von diesem Strömungsweg abgezweigte Entlastungskanal (60) von dem zweiten Gehäuseteil (12) durch das erste Gehäuseteil (10) und bis zu dem Zuflußkanal (16) geführt ist.

13. Ventil nach Anspruch 11, dadurch gekennzeichnet, daß der Ringkanal (18) mit dem Zuflußkanal (14) verbunden ist, daß der von dem durch das Pilotventil (30, 32) gesteuerten Strömungsweg (42) abzweigende Entlastungskanal (60) zumindest nahezu vollständig in dem zweiten Gehäuseteil (12) ausgebildet ist und daß dieser Strömungsweg von dem zweiten Gehäuseteil (12) durch das erste Gehäuseteil (10) und bis zu dem Abflußkanal (16) geführt ist.

14. Ventil nach einem der Ansprüche 1 bis 12, dadurch gekennzeichnet, daß der Ringkanal (18) mit dem Zuflußkanal (14) verbunden ist, daß der durch das Pilotventil (30) gesteuerte Strömungsweg (70) durch den mittleren Teil des Verschlußkörpers (24) hindurchgeführt ist und daß die auf der Seite des Druckausgleichsraumes (22) gelegene Mündungsöffnung dieses Strömungsweges (70) von einem ringförmigen Dichtsitz (72) des Pilotventils (30) umgeben ist, mit dem dessen Ventilglied (74) unmittelbar zusammenwirkt.

15. Ventil nach einem der vorstehenden Ansprüche, dadurch gekennzeichnet, daß das Pilotventil als stufenloses Proportional-Magnetventil ausgebildet ist.

## Claims

1. A pilot controlled valve for tank systems for motor vehicles, comprising a valve body, in which an inlet duct (14), an outlet duct (16), an annular valve seat (20) and an annular duct (18) surrounding the same are formed, a valve closure member (24), which is urged by a compression spring (26) toward engagement with the valve seat (20) and on a side thereof turned away from the valve seat defines a pressure equalizing space (22) connected by at least one pressure equalizing duct (52) with the inlet duct (14) to provide a flow connection, and at least one pilot valve (30, 32), by which a flow path (42) between the pressure equalizing space (22) and the outlet duct (16) may be controlled, a check valve (54, 56) being arranged in the pressure equalizing duct (52) and closing the same in the flow direction from the pressure equalizing space (22) to the inlet duct (14), characterized by an excess pressure valve (66, 68) integrated in the valve body (10, 12) and opening a flow connection to the inlet duct (14) when at the outlet side, defined by the valve closure member (24), of the valve a pressure is present which exceeds the pressure on the inlet side by a predetermined amount.

2. The valve as claimed in claim 1, characterized in that the pressure equalizing duct (52) extends through the valve closure member (24).

3. The valve as claimed in claim 1 or claim 2, characterized in that the excess pressure valve (66, 68) is arranged in a relief duct (60) leading to the inlet duct (14) and branching from the flow path (42) which is under the control of the pilot valve (30, 32).

4. The valve as claimed in any one of the preceding claims, characterized in that the check valve (54, 56) is constituted by an annular sealing seat (54) surrounding the aperture opening of the pressure equalizing duct (52) on the pressure equalizing space (22) side and by a valve ball (56) urged by a compression spring (58) into engagement with the sealing seat (54).

5. The valve as claimed in any one of the claims 1 through 3, characterized in that the check valve is constituted by an annular sealing seat surrounding the aperture opening of the pressure equalizing duct (52) on the pressure equalizing space (22) side and by a valve flap (53A, 53B) held elastically against the sealing seat.

6. The valve as claimed in any one of the preceding claims, characterized by a plurality of pressure equalizing ducts (52A, 52B), each having an associated check valve (53A, 53B), extending through the valve closure member (24).

7. The valve as claimed in any one of the preceding claims, characterized in that the valve closure member (24) is constituted by a valve plate.

8. The valve as claimed in any one of the claims 1 through 6, characterized in that the valve closure member (24) is constituted by a diaphragm (24B) held at an outer edge thereof in the valve body (10, 12) and having a rigid middle part (24A), against which the compression spring (26) bears.

9. The valve as claimed in any one of the preceding claims, characterized by two pilot valves (30, 32) controlling the flow connections (40, 46) of different inside diameter between the pressure equalizing space (22) and the outlet duct (16).

10. The valve as claimed in any one of the preceding claims, characterized in that the valve body is constituted by two housing parts (10, 12), the first (10) of which is provided with the inlet duct (14), the outlet duct (16) and the annular duct (18), and the second (12) of which comprises the pressure equalizing chamber (22) and the flow path (42) controlled by the pilot valve (30, 32).

11. The valve as claimed in claim 10, characterized in that the second housing part (12) contains the excess pressure valve (66, 68).

12. The valve as claimed in claim 11, characterized in that the annular duct (18) is connected with the outlet duct (16), in that the flow path (42) under the control of the pilot valve (30, 32) is at least nearly completely formed in the second housing part (12), and in that the relief duct (60) branching from this flow path extends from the second housing part (12) through the first housing part (10) and as far as the inlet duct (14).

13. The valve as claimed in claim 11, characterized in that the annular duct (18) is connected with the inlet duct (14), in that the relief duct (60) branching from the flow path (42) under the control of the pilot valve (30, 32) is at least nearly completely formed in the second housing part (12), and in that this flow path extends from the second housing part (12) through the first housing part (10) and as far as the outlet duct (16).

14. The valve as claimed in any one of the claims 1 through 12, characterized in that the annular duct (18) is connected with the inlet duct (14), in that the flow path (70) under the control of the pilot valve (30) extends through the middle part of the valve closure member (24), and in that the aperture opening, arranged on the pressure equalizing space (22) side of this flow path (70), is surrounded by an annular sealing seat (72) of the pilot valve (30), with which its valve member (74) directly cooperates.

15. The valve as claimed in any one of the preceding claims, characterized in that the pilot valve is designed in the form of a stepless proportional solenoid valve.

## Revendications

1. Soupape asservie pour stations-service pour véhicules automobiles, comprenant un corps de soupape, dans lequel sont formés un canal d'amenée (14), un canal de sortie (16), un siège de soupape (20) de forme annulaire et un canal annulaire (18) entourant le siège de soupape, comprenant un corps de fermeture (24) qui est amené, par un ressort de compression (26), en butée contre le siège de soupape (20) et qui délimite, sur son côté opposé au siège de soupape, une chambre de compensation de pression (22) qui est en communication d'écoulement avec le canal d'amenée (14) à travers au moins un canal de compensation de pression (52), et comprenant, au moins une soupape d'asservissement (30, 32) par le biais de laquelle un chemin d'écoulement (42) peut être commandé entre la chambre de compensation de pression (22) et le canal de sortie (16), un clapet antiretour (54, 56) étant disposé dans le canal de compensation de pression (52), lequel clapet fermant le canal de compensation de pression (52) dans le sens de l'écoulement depuis la chambre de compensation de pression (22) jusqu'au canal d'amenée (14), caractérisée en ce que dans le corps de soupape (10, 12), est intégrée une soupape de surpression (66, 68) qui ouvre une communication d'écoulement en direction du canal d'amenée (14) quand, sur le côté évacuation de la soupape délimité par le corps de fermeture (24), il règne une pression qui dépasse d'une valeur prédéterminée la pression régnant sur le côté amenée.

2. Soupape selon la revendication 1, caractérisée en ce que le canal de compensation de pression (52) traverse le corps de fermeture (24).

3. Soupape selon la revendication 1 ou 2, caractérisée en ce que la soupape de surpression (66, 68) est disposée dans un canal de décharge (60) qui se sépare du chemin d'écoulement (42) commandé par la soupape d'asservissement (30, 32) et conduit au canal d'amenée (14).

4. Soupape selon l'une des revendications précédentes, caractérisée en ce que le clapet antiretour (54, 56) est constitué d'un siège étanche (54) de forme annulaire entourant l'orifice d'embouchure du canal de compensation de pression (52) sur le côté de la chambre de compensation de pression (22) et d'une bille de soupape (56) amenée en butée contre le siège étanche (54) par un ressort de compression (58).

5. Soupape selon l'une des revendications 1 à 3, caractérisée en ce que le clapet antiretour est constitué d'un siège étanche annulaire entourant l'orifice d'embouchure du canal de compensation de pression (52) sur le côté de la chambre de compensation de pression (22) et d'un clapet de soupape (53A ; 53B) retenu de façon élastique contre le siège étanche.

6. Soupape selon l'une des revendications précédentes, caractérisée en ce que le corps de fermeture (24) est traversé par plusieurs canaux de compensation de pression (52A, 52B) à chacun desquels est affecté un clapet anti-retour (53A, 53B).

7. Soupape selon l'une des revendications précédentes, caractérisée en ce que le corps de fermeture (24) est constitué d'un plateau de soupape.

8. Soupape selon l'une des revendications 1 à 6, caractérisée en ce que le corps de fermeture (24) est constitué d'une membrane (24B) serrée sur son bord extérieur dans le corps de soupape (10, 12), avec une partie médiane (24A) rigide sur laquelle repose le ressort de compression (26).

9. Soupape selon l'une des revendications précédentes, caractérisée en ce qu'il est prévu deux soupapes d'asservissement (30, 32) qui commandent les communications d'écoulement (40, 46) de différentes largeurs entre la chambre de compensation de pression (22) et le canal de sortie (16).

10. Soupape selon l'une des revendications précédentes, caractérisée en ce que le corps de soupape est composé de deux parties de logement (10, 12) dont la première (10) présente le canal d'amenée (14), le canal de sortie (16) et le canal annulaire (18) tandis que la seconde (12) comporte la chambre de compensation de pression (22) et le chemin d'écoulement (42) commandé par la soupape d'asservissement (30, 32).

11. Soupape selon la revendication 10, caractérisée en ce que la seconde moitié de logement (12) contient la soupape de surpression (66, 68).

12. Soupape selon la revendication 11, caractérisée en ce que le canal annulaire (18) est raccordé au canal de sortie (16), en ce que le chemin d'écoulement (42) commandé par la soupape d'asservissement (30, 32) est au moins presque complètement constitué dans la seconde partie de logement (12) et en ce que le canal de détente (60) se séparant de ce chemin d'écoulement part de la seconde moitié de logement (12), traverse la première moitié de logement (10) et se dirige jusqu'au canal d'amenée (14).

13. Soupape selon la revendication 11, caractérisée en ce que le canal annulaire (18) est raccordé au canal d'amenée (14), en ce que le canal de détente (60) se séparant du chemin d'écoulement (42) commandé par la soupape d'asservissement (30, 32) est au moins presque complètement constitué dans la seconde partie de logement (12) et en ce que ce chemin d'écoulement part de la seconde moitié de logement (12), traverse la première moitié de logement (10) et se dirige jusqu'au canal de sortie (16).

14. Soupape selon l'une des revendications 1 à 12, caractérisée en ce que le canal annulaire (18) est raccordé au canal d'amenée (14), en ce que le chemin d'écoulement (70) commandé par la soupape d'asservissement (30) traverse la partie médiane du corps de fermeture (24) et en ce que l'orifice d,lembouchure de ce chemin d'écoulement (70), orifice placé sur le côté de la chambre de compensation de pression (22), est entouré d'un siège étanche (72), de forme annulaire, de la soupape d'asservissement (30), avec lequel interagit directement l'organe de soupape (74) de cette soupape d'asservissement.

15. Soupape selon l'une des revendications précédentes, caractérisée en ce que la soupape d'asservissement est constituée comme une électrovanne proportionnelle progressive.
